# FASCICULE DE BREVET EUROPEEN

(11) **EP 0 662 584 B1**
(45) Date de publication et mention de la délivrance du brevet: **05.11.1997**
(21) Numéro de dépôt: 94810728.9
(22) Date de dépôt: 14.12.1994
(51) Int. Cl.: F21L 15/06, F21L 7/00, F21V 19/00, H01R 33/955

(54) **Douille d'éclairage et lampe de poche équipée d'une telle douille**
Lampenfassung und Taschenlampe mit einer solchen Fassung
Lampsocket and pocket lamp provided therewith

(30) Priorité: 07.01.1994 EP 94810007
(43) Date de publication de la demande: 12.07.1995
(73) Titulaire: Leclanché S.A., CH-1401 Yverdon Kanton Waadt (CH)
(72) Inventeur: Cahen, Antoine, CH-1005 Lausanne (CH); Frossard, Claude, CH-1005 Lausanne (CH); Etter, Walter, CH-1441 Valeyres-sous-Montagny (CH)
(74) Mandataire: Fischer, Franz Josef

(56) Documents cités:
- DE-A- 3 817 861
- DE-U- 8 915 934

## Description

La présente invention concerne une douille d'éclairage supportant une ampoule ainsi qu'une lampe de poche équipée d'une telle douille, l'allumage, respectivement l'extinction de l'ampoule étant obtenu par une action sur ladite douille, celle-ci pouvant être retirée du boîtier de la lampe de poche. L'utilisation de la douille d'éclairage pour d'autres moyens qu'une lampe de poche sont aussi prévus.

L'usage antérieur connaît au moins deux lampes de poche de ce type. Une première est constituée d'un boîtier fermé en matière plastique contenant quelques éléments de pile, la partie supérieure du boîtier étant munie d'une ouverture circulaire cylindrique, au fond et sur la face latérale de laquelle deux lames de contact sont apparentes, et d'une douille métallique cylindrique entourant l'ampoule, ladite douille pouvant être introduite dans l'ouverture circulaire du boîtier. Par une introduction "à rebours" de la douille, c'est-à-dire l'ampoule dirigée vers le fond de l'ouverture, la douille est maintenue par frottement glissant dans l'ouverture, cette position correspondant à une position éteinte ou de stockage. En retirant la douille de l'ouverture et lui faisant faire un demi-tour pour la réintroduire "à l'endroit" dans l'ouverture, c'est-à-dire le culot de l'ampoule dirigé vers le fond de l'ouverture, celui-ci peut entrer en contact avec une lame de contact, permettant ainsi l'allumage de la lampe. Un léger retrait de la douille permet son extinction. Les inconvénients d'une telle lampe résident dans la manipulation relativement compliquée de la douille afin de passer de la position de stockage à celle d'allumage, nécessitant généralement l'emploi des deux mains, de la possibilité de perdre la douille vu qu'elle n'est maintenue dans l'ouverture que par frottement, ainsi que de l'impossibilité de rendre la lampe étanche.

Une deuxième lampe de poche connue est constituée d'un boîtier assez semblable au précédent dont la face supérieure comprend une douille entourant l'ampoule, une collerette étant disposée autour de la douille afin de pouvoir la faire pivoter et d'assurer l'allumage ou l'extinction de l'ampoule par un jeu de contacts disposés à l'intérieur du boîtier. Dans ce cas, la douille seule ne peut être retirée; lorsque la batterie est épuisée, il est possible de retirer toute la partie supérieure du boîtier munie de la douille pour la réinstaller sur une portion inférieure de boîtier neuf. Les inconvénients de cette lampe sont qu'il n'est pas possible de réinstaller la partie supérieure du boîtier sur une portion inférieure d'une autre forme et que si on désire rendre la lampe étanche, il est nécessaire d'étanchéifier indépendamment la liaison entre les deux parties du boîtier ainsi que la douille elle-même.

La demande DE-A-38 17 861 décrit une douille disposée sur une lampe de poche; vu que la pièce assurant le contact avec l'un des pôles de la batterie est fixée à la douille lorsque l'ampoule y est introduite, cette douille ne peut par conséquent pas être retirée du boîtier de la lampe, de plus l'allumage ou l'extinction de l'ampoule n'est pas commandé par la douille. Une telle douille ne peut accepter que des ampoules dont le culot est à pas de vis.

La demande GB-A-2.087.062 ainsi que le brevet CH-A-137.880 décrivent aussi chacun un support d'ampoule fixé à demeure sur un boîtier.

Le but de l'invention est donc de proposer une douille ainsi qu'une lampe de poche qui ne rencontrent pas les inconvénients mentionnés des douilles et lampes connues de l'art antérieur et possèdent en outre des avantages supplémentaires qui apparaîtront dans la description détaillée qui suit.

Afin d'atteindre ce but, l'invention propose tout d'abord une douille d'éclairage possédant les caractéristiques de la revendication 1, des formes d'exécution particulières et variantes étant décrites dans les revendications dépendantes, ainsi qu'une lampe de poche conforme aux revendications 12 à 16, d'autres modes d'utilisation de la douille d'éclairage étant prévus dans les revendications 17 et 18.

L'invention est plus particulièrement compréhensible par la description détaillée de deux formes d'exécution d'une lampe, ainsi que d'une douille selon l'invention, en regard du dessin annexé comportant les figures où:
la figure 1 représente en coupe partielle une portion d'une lampe de poche munie d'une douille d'éclairage, selon une première forme d'exécution de l'invention,
la figure 2 représente à échelle agrandie une demi-coupe de la douille d'éclairage de la figure précédente,
les figures 3A, 3B et 3C représentent trois vues au niveau de la ligne III-III de la figure précédente,
la figure 4 représente en coupe partielle une portion d'une lampe de poche munie d'une douille d'éclairage, selon une deuxième forme d'exécution de l'invention,
la figure 5 représente en perspective une douille d'éclairage selon la deuxième forme d'exécution ainsi que sa pièce de fixation,
les figures 6A, 6B et 6C représentent trois coupes des éléments de la figure 5 selon trois positions différentes, et
les figures 7A, 7B et 7C représentent trois coupes selon les lignes AA, BB et CC des figures 6A, 6B et 6C.

A la figure 1 on voit une lampe de poche 1 constituée d'un boîtier 10 contenant un ou plusieurs éléments de pile 11 surmontés d'une languette isolante lante 12 sur laquelle reposent deux lames conductrices, une première lame 13, reliée par exemple au pôle négatif de la batterie constituée par les piles 11 et une deuxième lame 14 reliée par exemple au pôle positif. La face supérieure du boîtier 10 comprend une ouverture 15 circulaire cylindrique dans laquelle une douille 2 est disposée de manière pivotante. L'ouverture 15 est représentée ici au centre de la face supérieure du boîtier 10, mais elle pourrait tout aussi bien être décalée vers une extrémité. La transmission du courant à l'ampoule 3 disposée dans la douille 2 (voir figure 2) se fait d'une part par le contact 30 de fond de culot de l'ampoule 3 qui est appuyé sur une des lames conductrices, ici la lame 13, et d'autre part par une lame ressort 16 qui est en contact avec l'autre lame conductrice, ici la lame 14. De préférence, la lame ressort 16 est de section généralement circulaire et constitue en fait un fil ressort. Les éléments décrits ci-dessus de manière générale correspondent à ce qui est connu de l'art antérieur.

La figure 2 montre en détail, à échelle agrandie, la douille 2 ci-dessus. Celle-ci est constituée principalement d'une enveloppe 20, en matière isolante, comportant une portion supérieure qui dépasse de l'ouverture 15 du boîtier 10 de la lampe, munie ici d'un rehaut 15A, et d'une portion inférieure située à l'intérieur de l'ouverture 15. L'intérieur de la portion inférieure est configuré de manière à recevoir un culot 31 d'une ampoule 3, dans le cas représenté ici un culot lisse muni d'une bague d'arrêt 32 à sa partie supérieure. Le fond de la portion inférieure de l'enveloppe 20 comprend une ouverture 21 à travers laquelle passe le contact 30 de fond de culot. La douille 2 comprend en outre une pièce de fixation 22, introduite par l'ouverture 23 aménagée sur la face supérieure de la douille, après que l'ampoule 3 y ait été introduite. La pièce de fixation 22 enserre la partie supérieure de l'ampoule 3 afin de la positionner axialement et radialement dans la douille 2 et vient serrer la bague d'arrét 32 contre un rebord 24 aménagé dans la portion inférieure de la douille afin de fixer l'ampoule 3 dans ladite douille. Cette pièce de fixation est fixée à la paroi intérieure de la portion supérieure de la douille par l'intermédiaire d'un ou plusieurs doigts ou d'une couronne élastique 22A qui tient en place la pièce de fixation 22 dans la douille, soit par sa propre élasticité, soit par sertissage, soit par collage ou par tout autre moyen connu. De préférence, la partie de la pièce de fixation en regard de l'ampoule 3 a une forme concave, sa surface 22B étant recouverte d'un matériau réfléchissant, par exemple argenté, afin de former un réflecteur. L'ouverture 23 de la partie supérieure de la douille peut être fermée par un matériau transparent, par exemple d'un verre 25 fixé de n'importe quelle manière connue, et de préférence de manière étanche. L'ampoule 3 représentée ici comporte un culot 31 cylindrique, mais il est évident que la partie intérieure de la douille peut être conformée pour recevoir une ampoule d'un autre type, par exemple avec un culot à vis ou un culot à baïonnette. Une ouverture ayant la forme d'une première rainure périphérique 27 est aménagée sur le pourtour de la portion inférieure de la douille, la face supérieure de ladite rainure étant de préférence au niveau de la surface inférieure de la face supérieure du boîtier 10. Cette ouverture ou rainure de contact et de fixation 27 est de forme particulière dans cette forme d'exécution, comme on le voit aux figures 3A à 3C. La douille peut aussi comporter une autre rainure périphérique 26 située sur une portion de sa hauteur située entre la rainure 27 et la portion supérieure de la douille, c'est-à-dire faisant face à une surface d'appui du rehaut 15A de l'ouverture 15 faite dans le boîtier 10, de manière à pouvoir y loger un joint torique 26A assurant l'étanchéité de la douille 2 par rapport au boîtier 10. Pour une douille 2 plus simple, il est possible de s'affranchir de la pièce de fixation 22, l'ampoule 3 étant maintenue dans l'enveloppe 20 par d'autres moyens, par exemple des doigts élastiques ou des nervures disposés sur le pourtour de la surface intérieure de la partie creuse de l'enveloppe 20.

Sur les figures 3A à 3C, on voit que la rainure 27 est de profondeur variable, deux portions opposées de ladite rainure traversant entièrement l'épaisseur de l'enveloppe, formant ainsi deux ouvertures 27C dans ladite enveloppe, alors que deux autres portions, décalées d'un quart de tour par rapport aux précédentes, laissent subsister une partie isolante 27A au fond de la rainure 27. Deux branches de la lame ressort 16 sont disposées dans la rainure 27. Cette lame ressort 16 est constituée de préférence d'un fil ressort, plié vers sa partie centrale afin de former une boucle 16A, les deux extrémités libres 16B étant repliées vers le bas afin de s'appuyer de manière élastique contre une lame conductrice de la batterie, par exemple la lame 14 comme représenté à la figure 1. La douille 2 est donc maintenue dans l'ouverture 15 du boîtier par ces deux branches de la lame ressort 16 qui passent tangentiellement à la douille 2, par la rainure 27, la position axiale de la douille étant déterminée d'une part par l'appui du contact 30 de fond de culot contre la lame 13 et d'autre part par la lame ressort 16 dont la plus grande partie est appuyée contre la surface inférieure de la face supérieure du boîtier 10, comme on le voit aussi sur la figure 1. La lame ressort 16 est maintenue latéralement d'une manière connue à l'intérieur du boîtier par ses extrémités.

La figure 3A représente une position de rotation de la douille 2 où les parties isolantes 27A disposées au fond de la rainure 27 isolent le culot 31 des deux branches de la lame ressort 16; cette position correspond donc à l'état éteint de la lampe de poche, c'est aussi celle représentée sur la figure 2. A la figure 3B, l'utilisateur a fait pivoter la douille d'un quart de tour, de manière à dégager les parties isolantes 27A et à amener les deux branches de la lame ressort 16 en contact avec le culot 31 par l'intermédiaire des ouvertures 27C; cette position correspond à l'état allumé de la lampe. Pour une position de rotation intermédiaire de la douille, comme représenté à la figure 3C, les deux branches de la lame ressort 16 sont écartées au maximum par les côtés des parties isolantes 27A, cet écartement correspondant au diamètre du rebord inférieur 27B de la rainure 27, soit au diamètre maximum de la partie inférieure de la douille 2. Lorsque la douille se trouve dans cette position de rotation, la lame ressort 16 est dégagée de la rainure 27, comme représenté en pointillé sur la figure 2 et, par une traction axiale sur la douille 2, il est possible de l'extraire du logement 15 du boîtier. Des nervures verticales 28 disposées sur la face extérieure de la portion supérieure de la douille en facilitent la saisie pour imprimer les mouvements de rotation désirés.

Ainsi, par une conception judicieuse de la rainure 27 ainsi que de la lame ressort 16, il est possible, par un mouvement de rotation exercé sur la douille 2, d'allumer et d'éteindre la lampe de poche, ainsi que d'extraire si désiré la douille du boîtier de lampe, la rainure 27 et la lame ressort 16 coopérant tant pour établir ou couper l'alimentation de l'ampoule 3 qu'au maintien de la douille 2 à l'intérieur de l'ouverture 15 du boîtier 10. Vu la forme approximativement hémisphérique du fond de la portion inférieure de la douille, il est possible d'introduire une douille dans un nouveau boîtier, simplement en appuyant sur son extrémité supérieure, les deux branches de la lame ressort 16 étant écartées par ce fond hémisphérique jusqu'à ce qu'elles s'encliquettent dans la rainure 27. Cette portion inférieure de douille peut aussi avoir une forme en tronc de cône pour obtenir le même effet.

Selon une variante d'exécution du boîtier 10 et plus particulièrement de la lame ressort 16, celle-ci peut ne comporter qu'une seule branche apte à entrer en contact avec une partie métallique du culot 31 de l'ampoule. Il est aussi possible de prolonger l'extrémité formant boucle 16A de la lame ressort 16, de manière à ce qu'elle passe à travers une ouverture du boîtier (voir figure 1) et de lui attacher une dragonne 17 ou tout autre moyen de suspension. Afin de conserver l'étanchéité du boîtier, il est aisé de sceller l'ouverture de passage de l'extrémité de la lame ressort par des moyens connus.

Une deuxième forme d'exécution d'une lampe de poche et d'une douille selon l'invention est représentée à la figure 4. Pour cette forme d'exécution, la lampe de poche 1 comprend aussi un boîtier 10 dans lequel ici deux éléments de pile 11 sont représentés. Une première lame contact à ressort 13 qui ici est reliée au pôle positif de la batterie et une deuxième lame à ressort 14, en contact avec son pôle négatif assurent l'alimentation de l'ampoule 3 selon une manière qui sera décrite plus bas. Dans cette forme d'exécution, la douille 4 n'est pas maintenue en place dans l'ouverture 15 du boîtier 10 par une lame ou ressort de contact mais par une pièce de fixation élastique 6 incluse dans une cavité de la partie supérieure du boîtier 10, comme on le voit à la figure 4. Cette pièce de fixation élastique 6, plus particulièrement visible sur la figure 5, a la forme générale d'un segment de tube circulaire 60 comportant deux lèvres élastiques 61 disposées en regard l'une de l'autre à l'intérieur du tube 60. L'extrémité libre de chacune des lèvres 61 comprend un rebord en saillie 62, les deux rebords étant dirigés l'un vers l'autre, présentant deux surfaces planes opposées 63; l'arête supérieure de chaque rebord 62 est taillée afin de former un plan incliné 64. Comme on le voit aux figures 5 et 6A, la douille 4 et la pièce de fixation élastique 6 sont tout d'abord séparées. En présentant l'extrémité inférieure 40 de forme hémisphérique ou en tronc de cône de la douille 4 entre les deux lèvres élastiques 61, ces deux lèvres peuvent s'écarter vu leur élasticité sous l'effet de la pression axiale exercée pour enfoncer la douille, jusqu'à ce qu'elles puissent venir s'encliqueter dans une rainure périphérique 41 aménagée sur le flan de la douille 4. Le plan incliné 64, coopérant avec une surface inclinée 42A d'une nervure 42 limitant la rainure 41, facilite le passage de ladite nervure lors de l'introduction de la douille 4 dans la pièce de fixation élastique 6. Sur la figure 6B on voit que les rebords 62 sont engagées dans la rainure périphérique 41 afin de maintenir la douille en place. Le fond de la rainure 41 n'est pas cylindrique mais présente un certain nombre de méplats 43, quatre dans le cas présent, sur lesquels s'appuient les surfaces planes 63. De cette manière, la douille 4 peut être positionnée selon quatre positions angulaires stables, de préférence équidistantes, lorsque les surfaces planes 63 sont en appui sur les méplats 43. L'une de ces positions angulaires est représentée aux figures 6B et 7B. Lorsque la douille 4 est tournée selon une position angulaire intermédiaire entre deux des positions stables mentionnées précédemment, comme on le voit aux figures 6C et 7C, les lèvres élastiques 61 sont écartées vu que les surfaces planes 63 sont repoussées par les portions cylindriques 44 séparant les méplats 43; ces portions de surfaces cylindriques peuvent être directement alignées sur la surface extérieure cylindrique 42B de la nervure 42, faisant que la douille 4 peut directement être extraite axialement de la pièce de fixation élastique 6, les rebords 62 n'étant plus engagés dans la rainure 41. De préférence, et comme on le voit aux figures 6C et 7C, le diamètre de la surface cylindrique extérieure 42B de la nervure 42 est très légèrement supérieure au diamètre des portions de surfaces cylindriques 44, de quelques dixièmes de mm, afin qu'un certain effort de traction soit néanmoins nécessaire afin de pouvoir extraire la douille 4 de la pièce de fixation élastique 6, respectivement du boîtier 10 de la lampe de poche 1. Ainsi, comme pour la première forme d'exécution décrite, il est possible d'introduire la douille 4 dans l'ouverture 15 du boîtier 10, de positionner cette douille selon un certain nombre de positions angulaires autour de l'axe de la douille, la douille étant maintenue en position stable dans chacune de ces positions, ainsi que de pouvoir retirer la douille 4 du boîtier en la positionnant selon une position angulaire intermédiaire puis en exerçant un effort de traction axial sur cette douille.

Comme on le voit en particulier sur la figure 4, la portion inférieure de la douille 4 comprend une ouverture 45 par laquelle le contact de fond de culot 30 peut être mis en contact avec une lame de contact élastique, comme la lame 13 sur cette figure. Sur la portion inférieure de la douille 4 située entre la portion hémisphérique 40 et la nervure 42, on distingue sur les figures 5 et 6A une ouverture latérale 46 sur une portion de tour de la surface périphérique de la portion inférieure de la douille 4, à travers laquelle le culot 31 de l'ampoule 3, est accessible. Le reste de la surface périphérique 48 est constitué du matériau isolant constituant la douille 4. La pièce de fixation élastique 6 comporte en outre une ouverture 65 disposée sur un côté du tube cylindrique 60, formée afin de laisser passer l'extrémité libre 14A de la lame de contact 14. L'ouverture latérale 46 est positionnée de manière à ce que l'extrémité libre 14A puisse venir en contact avec le culot 31 de l'ampoule 3 lorsque la douille 4 est positionnée selon l'une des positions angulaires stables décrites plus haut. De préférence, la douille 4 sera munie de deux ouvertures latérale 46, opposées, de manière à ce que le contact entre le culot 31 et l'extrémité 14A de la lame de contact 14 puisse être établi selon deux positions stables opposées. Ainsi, après avoir introduit la douille 4 dans le boîtier 10 de la manière décrite précédemment, il est possible de faire pivoter cette douille par pas de 90°, de manière à successivement allumer ou éteindre l'ampoule 3, l'extrémité 14A de la lame de contact étant successivement en contact avec le culot 31 par une ouverture 46 ou isolé dudit culot par une portion isolante 48. Le culot 31 est ici représenté comme étant un culot à vis, mais il est bien entendu qu'il peut aussi s'agir d'un culot de n'importe quel type connu.

La pièce de fixation élastique 6 a été décrite et représentée comportant deux lèvres élastiques 61; elle pourrait aussi ne comporter qu'une seule lèvre élastique ou plus de deux, les moyens d'encliquetage prévus sur la douille étant adaptés en conséquence.

Comme pour la forme d'exécution précédente, la douille 4 peut être équipée d'une deuxième rainure périphérique 47, pouvant, comme la rainure périphérique 26 de la première forme d'exécution décrite, être équipée d'un joint torique afin d'assurer l'étanchéité entre la douille 4 et le boîtier 10.

La lampe de poche 1 a été décrite avec un boîtier 10 plat comportant trois éléments de pile et délivrant donc une tension de 4,5 V pour la première forme d'exécution décrite et deux éléments de pile pour une tension de 3 V dans la deuxième forme d'exécution. Plus généralement le boîtier 10 peut être de n'importe quelle forme et comprendre un nombre quelconque d'éléments de piles montés en batterie. Dans ce cas, et afin de ne pas installer une douille 2 ou 4 équipée d'une ampoule supportant une tension inférieure à celle délivrée par la batterie contenue dans le boîtier, la douille selon l'une ou l'autre des formes d'exécution décrites et/ou l'ouverture 15 peut être munie de moyens de détrompage, comme schématisé en 29 sur la figure 2, de manière à ce qu'un boîtier donné ne puisse accepter que des douilles munies d'une ampoule acceptant la tension délivrée par le boîtier ou éventuellement une tension inférieure.

Pour l'une ou l'autre des formes d'exécution décrites d'une douille d'éclairage, différentes variantes du système optique décrit à propos de la première forme d'exécution peuvent être envisagées, en particulier la douille peut être fermée par un matériau transparent ou un verre 25 (figure 2) d'une couleur déterminée, afin de pouvoir changer la couleur de l'éclairage en changeant de douille. La pièce de fixation 22 peut aussi être conçue de manière à comporter une partie coulissante dans l'enveloppe 20, de manière à modifier la distance focale du réflecteur 22B et en conséquence la concentration du faisceau lumineux. Cet effet peut aussi être obtenu ou augmenté en remplaçant le verre plat 25 par un verre ou matériau transparent en forme de lentille.

D'autres utilisations d'une douille selon l'une ou l'autre des formes d'exécution décrites de l'invention sont aussi possibles; plus généralement la douille d'éclairage peut être utilisée pour tous moyens d'éclairage, sans être directement superposée à une batterie, par exemple sur un tableau de bord d'un véhicule ou être adaptée à un bras flexible comme lampe de lecture de carte ou comme lampe frontale ou pour l'éclairage d'une bicyclette. Il n'est même pas nécessaire qu'elle soit alimentée par une batterie, vu qu'il suffit que les éléments faisant contact décrits précédemment soient alimentés par une source électrique, de préférence en basse tension. Une pluralité de douilles peut aussi être utilisée comme élément de signalisation lumineux sur un tableau, par exemple un tableau synoptique ou un tableau de signalisation.

## Revendications

1. Douille d'éclairage (2;4) constituée d'une enveloppe (20) essentiellement tubulaire et cylindrique en un matériau isolant, dans laquelle une ampoule (3) est disposée et maintenue en position, comportant une première ouverture (23) sur son extrémité supérieure pour le passage du faisceau lumineux et une deuxième ouverture (21;45) sur son extrémité inférieure pour le passage du contact de fond de culot (30) de l'ampoule (3), caractérisée en ce qu'au moins une ouverture latérale (27C;46) est aménagée sur une portion de tour de la surface latérale proche de ladite extrémité inférieure de ladite douille afin de permettre l'établissement d'un contact électrique entre une lame de contact (16;14A) et le culot (31) de l'ampoule (3), au moins une autre portion de tour (27A;48), jointive de ladite surface latérale étant constituée du matériau isolant constituant l'enveloppe afin d'interrompre ledit contact électrique lors du pivotement de ladite douille autour de son axe longitudinal.

2. Douille d'éclairage (2;4) selon la revendication 1, caractérisée en ce qu'elle comprend deux ouvertures latérales (27C;46) sur deux portions de tour opposées de ladite surface latérale, deux autres portions opposées du culot (31) étant obturées par deux parties isolantes (27A;48) sur deux autres portions de ladite surface latérale, les ouvertures latérales (27C;46) et les parties isolantes (27A;48) étant décalées d'un quart de tour.

3. Douille d'éclairage selon l'une des revendications précédentes, caractérisée en ce qu'au moins une partie de la portion de l'enveloppe (20) située entre le pourtour de l'ouverture (21;45) de son extrémité inférieure et la ou les ouvertures latérales (27C;46) est hémisphérique ou en forme de tronc de cône.

4. Douille d'éclairage selon l'une des revendications précédentes, caractérisée en ce qu'elle comprend en outre une pièce de fixation (22) de l'ampoule (3) introduite par ladite première ouverture (23) disposée sur l'extrémité supérieure de l'enveloppe (20).

5. Douille d'éclairage selon la revendication 4, caractérisée en ce que la portion de surface (22B) de la pièce de fixation (20) en regard de l'ampoule (3) est de forme concave et est recouverte d'un matériau réfléchissant la lumière.

6. Douille d'éclairage selon la revendication 5, caractérisée en ce qu'au moins une portion de la pièce de fixation (22) est mobile axialement afin de faire varier la concentration du faisceau lumineux.

7. Douille d'éclairage selon l'une des revendications 4 à 6, caractérisée en ce que ladite première ouverture (23) disposée sur l'extrémité supérieure de l'enveloppe (20) est obturée par un matériau transparent (25).

8. Douille d'éclairage selon la revendication 7, caractérisée en ce que ledit matériau transparent (25) est teinté.

9. Douille d'éclairage selon l'une des revendications 7 ou 8, caractérisée en ce que ledit matériau transparent (25) est taillé en forme de lentille.

10. Douille d'éclairage selon l'une des revendications précédentes, caractérisée en ce que la portion cylindrique de la partie supérieure de l'enveloppe (20) est munie de cannelures (28).

11. Douille d'éclairage selon l'une des revendications précédentes, caractérisée en ce qu'une rainure périphérique (26;47) munie d'un joint torique (26A) est aménagée sur une partie de la portion inférieure cylindrique de l'enveloppe (20) située au-dessus de la ou des ouvertures latérales (27C;46).

12. Lampe de poche (1) comprenant un boîtier (10) contenant au moins un élément de batterie (11), une ouverture circulaire (15) étant aménagée sur une face dudit boîtier comprenant une douille d'éclairage (2) selon l'une des revendications précédentes, le contact de fond de culot (30) étant en appui contre une première lame de contact (13) de la batterie, caractérisée en ce qu'une lame ressort (16) est disposée à l'intérieur dudit boîtier, et comprenant au moins une branche passant tangentiellement par une rainure périphérique (27) dans laquelle sont disposées la ou les ouvertures latérales (27C), une extrémité (16B) de ladite lame ressort étant appuyée contre une deuxième lame de contact (14) de ladite batterie, une autre portion de ladite lame ressort étant en appui contre la surface intérieure de ladite face de boîtier (10).

13. Lampe de poche selon la revendication 12, caractérisée en ce que ladite lame ressort (16) coopérant avec la rainure (27) disposée sur la douille (2), sert de moyen de contact ainsi que de moyen de maintien de ladite douille à l'intérieur du boîtier (10).

14. Lampe de poche selon l'une des revendications 12 ou 13, caractérisée en ce qu'une extrémité (16A) de ladite lame ressort (16) est formée en boucle et est en saillie à l'extérieur du boîtier (10) afin de former une boucle de suspension.

15. Lampe de poche (1) comprenant un boîtier (10) contenant au moins un élément de batterie (11), une ouverture circulaire (15) étant aménagée sur une face dudit boîtier comprenant une douille d'éclairage (4) selon l'une des revendications 1 à à 11, le contact de fond de culot (30) étant en appui contre une première lame de contact (13) de la batterie, caractérisée en ce qu'elle comprend une pièce de fixation élastique (6) disposée à l'intérieur du boîtier (10) en regard de l'ouverture circulaire (15), ladite pièce de fixation élastique (6) comportant au moins une lèvre élastique (61) munie d'un rebord (62) comportant une face plane (63) dirigée généralement vers l'axe de l'ouverture circulaire (15) et une ouverture (65) pour le passage d'une portion d'extrémité d'une lame de contact (14A), ladite douille d'éclairage (4) comportant un moyen de retenue constitué d'au moins une portion de surface essentiellement cylindrique (44) comportant au moins une portion de surface plane (43) limitée par une portion de nervure (42), le rebord (62) coopérant avec la portion de nervure (42) lorsque la ou les faces planes (63) sont appliquées sur la ou les portions de surfaces planes (43) pour maintenir la douille (4) dans le boîtier (10), la ou les ouvertures latérales (46) de la douille permettant un contact entre l'extrémité de la lame de contact (14A) et le culot (31) de l'ampoule (3).

16. Lampe de poche selon l'une des revendications 12 à 15, caractérisée en ce que son allumage, respectivement son extinction sont obtenus par des rotations d'un quart de tour de ladite douille (2), celle-ci pouvant être extraite de ladite ouverture circulaire (15) par une rotation selon une position intermédiaire entre une position d'allumage et une position d'extinction suivie d'une traction de ladite douille.

17. Utilisation d'une douille d'éclairage selon l'une des revendications 1 à 11, dans un moyen d'éclairage.

18. Utilisation d'une douille d'éclairage selon l'une des revendicatons 1 à 11, dans un moyen de signalisation lumineuse.

## Claims

1. Lighting cap (2; 4) composed of an essentially tubular and cylindrical casing (20) of an insulating material, in which a bulb (3) is disposed and held in position, having a first aperture (23) on its upper end for passage of the luminous beam and a second aperture (21; 45) on its lower end for passage of the bottom contact of the socket (30) of the bulb (3), characterised in that at least one lateral opening (27C; 46) is provided on a portion of the circumference of the lateral surface close to said lower end of said cap in order to allow an electrical contact to be established between one contact blade (16; 14A) and the socket (31) of the bulb (3), at least one other portion of the circumference (27A; 48), abutting on said lateral surface being made of the insulating material comprising the casing in order to interrupt said electrical contact upon pivoting of said cap about its longitudinal axis.

2. Lighting cap (2; 4) according to claim 1, characterised in that it comprises two lateral openings (27C; 46) on two opposite circumferential portions of said lateral surface, two other opposite portions of the socket (31) being closed off by two insulating parts (27A; 48) on two other portions of said lateral surface, the lateral openings (27C; 46) and the insulating parts (27A; 48) being shifted by a quarter turn.

3. Lighting cap according to one of the preceding claims, characterised in that at least one part of the portion of the casing (20) situated between the periphery of the aperture (21; 45) of its lower end and the lateral opening or openings (27C; 46) is hemispherical or in the shape of a truncated cone.

4. Lighting cap according to one of the preceding claims, characterised in that it further comprises a piece for fixing (22) the bulb (3) introduced through said first aperture (23) disposed on the upper end of the casing (20).

5. Lighting cap according to claim 4, characterised in that the portion of surface (22B) of the fixing piece (20) facing the bulb (3) is of concave shape and is covered with a material reflecting the light.

6. Lighting cap according to claim 5, characterised in that at least one portion of the fixing piece (22) is axially mobile in order to vary the concentration of the luminous beam.

7. Lighting cap according to one of the claims 4 to 6, characterised in that said first aperture (23) disposed on the upper end of the casing (20) is closed off by a transparent material (25).

8. Lighting cap according to claim 7, characterised in that said transparent material (25) is tinted.

9. Lighting cap according to one of the claims 7 or 8, characterised in that said transparent material (25) is cut in the shape of a lens.

10. Lighting cap according to one of the preceding claims, characterised in that the cylindrical portion of the upper part of the casing (20) is provided with ribs (28).

11. Lighting cap according to one of the preceding claims, characterised in that a peripheral groove (26; 47) equipped with a sealing ring (26A) is provided on one part of the lower cylindrical portion of the casing (20) situated above the lateral opening or openings (27C; 46).

12. Pocket torch (1) comprising a housing (10) containing at least one battery element (11), a circular aperture (15) being provided on one face of said housing including a lighting cap (2) according to one of the preceding claims, the bottom contact of the socket (30) pressing against a first blade of contact (13) of the battery, characterised in that one spring blade (16) is disposed inside said housing, and comprising at least one branch passing tangentially through a peripheral groove (27) in which the lateral opening or openings (27C) are disposed, one end (16B) of said spring blade being pushed against a second contact blade (14) of said battery, another portion of said spring blade pressing against the inside surface of said housing face (10).

13. Pocket torch according to claim 12, characterised in that said spring blade (16) co-operating with the groove (27) disposed on the cap (2), serves as a means of contact as well as a means of holding said cap inside the housing (10).

14. Pocket torch according to one of the claims 12 or 13, characterised in that one end (16A) of said spring blade (16) is shaped as a buckle and projects on the exterior of the housing (10) in order to form a suspension buckle.

15. Pocket torch (1) comprising a housing (10) containing at least one battery element (11), a circular aperture (15) being provided on one face of said housing having a lighting cap (4) according to one of the claims 1 to 11, the bottom contact of the socket (30) pressing against a first blade of contact (13) of the battery, characterised in that it comprises an elastic fixing piece (6) disposed inside the housing (10) facing the circular aperture (15), said elastic fixing piece (6) including at least one elastic lip (61) provided with a rim (62) including a flat face (63) generally directed toward the axis of the circular aperture (15) and an aperture (65) for passage of a portion of the end of a contact blade (14A), said lighting cap (4) including a retaining means com-osed of at least one portion of essentially cylindrical surface (44) including at least one portion of flat surface (43) limited by a portion of rib (42), the rim (62) co-operating with the portion of rib (42) when the flat face or faces (63) are brought to bear upon the portion or portions of flat surface (43) to maintain the cap (4) in the housing (10), the lateral opening or openings (46) of the cap permitting a contact between the end of the contact blade (14A) and the socket (31) of the bulb (3).

16. Pocket torch according to one of the claims 12 to 15, characterised in that its illumination, respectively its extinction, are obtained by rotations of a quarter of a turn of said cap (2), this cap being able to be extracted from said circular aperture (15) by a rotation at an intermediate position between a posiion of illumination and a position of extinction followed by a pulling off of said cap.

17. Use of a lighting cap according to one of the claims 1 to 11, in a lighting means.

18. Use of a lighting cap according to one of the claims 1 to 11, in a means of illuminated signalling.

## Patentansprüche

1. Lampenfassung (2; 4), gebildet aus einer im wesentlichen rohrförmigen, zylindrischen Hülle (20) aus einem isolierenden Material, in welcher eine Glühbirne (3) angeordnet und in Position gehalten ist, umfassend eine erste Öffnung (23) an ihrem oberen Ende für den Durchlass des Lichtkegels, und eine zweite Öffnung (21; 45) an ihrem unteren Ende für den Durchgang des Kontakts vom Grund des Sockels (30) der Glühbirne (3), dadurch gekennzeichnet, dass mindestens eine seitliche Öffnung (27C; 46) auf einem Umfangsteil der seitlichen Oberfläche in der Nähe des genannten unteren Endes der genannten Fassung angebracht ist, um die Anbringung eines elektrischen Kontakts zwischen einer Kontaktzunge (16; 14A) und dem Sockel (31) der Glühbirne (3) zu erlauben, und dass mindestens ein anderer Teil des Umfangs (27A; 48), anstossend an die genannte seitliche Oberfläche, aus einem isolierenden Material besteht und die Hülle bildet, um den genannten elektrischen Kontakt während des Drehens der genannten Fassung um ihre Längsachse zu unterbrechen.

2. Lampenfassung nach Anspruch 1, dadurch gekennzeichnet, dass sie zwei seitliche Öffnungen (27C; 46) auf zwei gegenüberliegenden Teilen des Umfangs der genannten seitlichen Oberfläche umfasst, und dass zwei andere gegenüberliegende Teile des Sockels (31) durch zwei isolierende Teile (27A; 48) auf zwei anderen Bereichen der genannten seitlichen Oberfläche abgedichtet sind, und die seitlichen Öffnungen (27C; 46) und die isolierenden Teile (27A; 48) um einen Viertelumfang versetzt sind.

3. Lampenfassung nach einem der vorhergehenden Ansprüche, dadurch gekennzeichnet, dass mindestens ein Teil der Hülle (20), der zwischen dem Umfang der Öffnung (21; 45) an ihrem unteren Ende und der seitlichen Öffnung oder den seitlichen Öffnungen (27C; 46) angeordnet ist, eine halbkugelige Form oder eine Kegelstumpfform aufweist.

4. Lampenfassung nach einem der vorhergehenden Ansprüche, dadurch gekennzeichnet, dass sie des weiteren ein Befestigungsstück (22) für die Glühbirne (3) aufweist, eingesetzt in die genannte erste Öffnung (23), angeordnet am oberen Ende der Hülle (20).

5. Lampenfassung nach Anspruch 4, dadurch gekennzeichnet, dass der Oberflächenteil (22B) des Befestigungsstückes (20) im Vergleich zur Glühbirne (3) eine konkave Form hat, und mit einem Material beschichtet ist, das das Licht reflektiert.

6. Lampenfassung nach Anspruch 5, dadurch gekennzeichnet, dass mindestens ein Teil des Befestigungsstückes (22) axial beweglich ist, um die Konzentration des Lichtkegels variieren zu können.

7. Lampenfassung nach einem der Ansprüche 4 bis 6, dadurch gekennzeichnet, dass die genannte erste Öffnung (23), angeordnet am oberen Ende der Hülle (20), mit einem transparenten Material (25) verschlossen ist.

8. Lampenfassung nach Anspruch 7, dadurch gekennzeichnet, dass das genannte transparente Material (25) getönt ist.

9. Lampenfassung nach einem der Ansprüche 7 oder 8, dadurch gekennzeichnet, dass das genannte transparente Material (25) linsenförmig ist.

10. Lampenfassung nach einem der vorhergehenden Ansprüche, dadurch gekennzeichnet, dass der zylindrische Teil des oberen Bereiches der Hülle (20) mit Rillen (28) versehen ist.

11. Lampenfassung nach einem der vorhergehenden Ansprüche, dadurch gekennzeichnet, dass eine Umfangsnut (26; 47) an einem Teil des unteren zylindrischen Bereiches der Hülle (20) angebracht ist, ausgestattet mit einer torischen Dichtung, angeordnet unterhalb der seitlichen Öffnung oder seitlichen Öffnungen (27C; 46).

12. Taschenlampe (1), welche ein Gehäuse (10) aufweist, welches eine Batterie (11) enthält, und dessen Oberfläche mit einer kreisförmigen Öffnung (15) versehen ist, die eine Lampenfassung (2) nach einem der vorhergehenden Ansprüche enthält, und der Kontakt des Grundes des Sockels (30) gegen eine erste Kontaktzunge der Batterie abgestützt ist, dadurch gekennzeichnet, dass eine Federzunge (16) im Inneren des genannten Gehäuses angeordnet ist und mindestens einen Arm aufweist, der tangentiell eine Umfangsrille (27) durchläuft, in welcher die seitliche Öffnung oder die seitlichen Öffnungen (27C) angeordnet sind, und dass ein Ende (16B) der genannten Federzunge gegen eine zweite Kontaktzunge (14) der genannten Batterie abgestützt ist, während ein anderer Teil der genannten Federzunge gegen die innere Oberfläche der genannten Fläche des Gehäuses (10) abgestützt ist.

13. Taschenlampe nach Anspruch 12, dadurch gekennzeichnet, dass die genannte Federzunge (16) mit der auf der Fassung (2) angeordneten Rille (27) zusammenwirkt und als Kontaktmittel wie als Mittel zum Festhalten der genannten Fassung im Inneren des Gehäuses (10) dient.

14. Taschenlampe nach einem der Ansprüche 12 oder 13, dadurch gekennzeichnet, dass ein Ende (16A) der genannten Federzunge (16) als Schlaufe ausgebildet ist und aussen über das Gehäuse (10) vorsteht, um eine Aufhängeschlaufe zu bilden.

15. Taschenlampe (1) mit einem Gehäuse (10), in welchem mindestens ein Batterieelement (11) enthalten ist, und einer kreisförmigen Öffnung (15), die auf einer Fläche des genannten Gehäuses angeordnet ist und eine Lampenfassung (4) nach einem der Ansprüche 1 bis 11 enthält, wobei sich der Kontakt des Grundes des Sockels (30) gegen eine erste Kontaktzunge (13) der Batterie abstützt, dadurch gekennzeichnet, dass sie ein elastisches Befestigungsstück (6) umfasst, angeordnet im Inneren des Gehäuses (10) gegenüber der kreisförmigen Öffnung (15), welches elastische Befestigungsstück (6) mindestens eine elastische Lippe (61) aufweist, ausgestattet mit einer Krempe (62), welche eine ebene Fläche (63), die im wesentlichen gegen die Achse der kreisförmigen Öffnung (15) gerichtet ist, und eine Öffnung (65) für den Durchgang eines Endteils einer Kontaktzunge (14A) aufweist, und dass die genannte Lampenfassung (4) ein Haltemittel aufweist, welches mindestens einen im wesentlichen zylindrischen Oberflächenbereich umfasst, begrenzt durch einen Rippenteil (42), wobei die Krempe (62) mit dem Rippenteil (42) zusammenwirkt, wenn die ebene Fläche oder die ebenen Flächen (63) auf den Oberflächenbereich oder die Oberflächenbereiche (43) zum Festhalten der Fassung (4) im Gehäuse (10) aufgesetzt sind, und die seitliche Öffnung oder seitlichen Öffnungen (46) der Fassung einen Kontakt zwischen dem Ende der Kontaktzunge (14) und dem Sockel (31) der Glühbirne (3) erlauben.

16. Taschenlampe nach einem der Ansprüche 12 bis 15, dadurch gekennzeichnet, dass das Einschalten bzw. das Ausschalten des Lichts durch Verdrehen um eine Viertelumdrehung der genannten Fassung (2) erreichbar ist, die aus der genannten kreisförmigen Öffnung (15) durch Verdrehen in eine Zwischenposition zwischen einer Einschaltposition und einer Ausschaltposition gefolgt von einem Zug an der genannten Fassung herausziehbar ist.

17. Verwendung einer Lampenfassung nach einem der Ansprüche 1 bis 11 in einem Beleuchtungsmittel.

18. Verwendung einer Lampenfassung nach einem der Ansprüche 1 bis 11 in einem Lichtsignalisationsmittel.
